# FASCICULE DE BREVET EUROPEEN

(11) **EP 0 709 862 B1**
(45) Date de publication et mention de la délivrance du brevet: **03.06.1998**
(21) Numéro de dépôt: 95402384.2
(22) Date de dépôt: 25.10.1995
(51) Int. Cl.: H01B 17/16, H01B 17/40

(54) **Procédé d'assemblage d'un support stratifié et d'une ferrure pour la fabrication d'un isolateur électrique**
Verfahren zur Befestigung einer Verbundplatte mit einer Metallarmatur zur Herstellung eines elektrischen Isolators
Method of assembling of a laminated support with a metal fitting for the manufacturing of an electrical insulator

(30) Priorité: 28.10.1994 FR 9412965
(43) Date de publication de la demande: 01.05.1996
(73) Titulaire: SEDIVER, SOCIETE EUROPEENNE D'ISOLATEURS EN VERRE ET COMPOSITE, F-92017 Nanterre Cédex (FR)
(72) Inventeur: Joulie, René, F-03700 Bellerive sur Allier (FR); Tartier, Serge, F-03300 Cusset (FR)
(74) Mandataire: Prugneau, Philippe

(56) Documents cités:
- EP-A- 0 125 421

## Description

L'invention concerne un procédé d'assemblage de structures de révolution et en particulier d'un support en matériau stratifié et d'une ferrure pour la fabrication d'un isolateur électrique.

Le brevet EP-A- 0 125 421 décrit un tel procédé dans lequel la ferrure est fixée au support entouré d'ailettes au moyen d'une couronne intermédiaire en élastomère sur laquelle la ferrure est pressée avant la vulcanisation de la couronne intermédiaire.

Un isolateur électrique comportant un support stratifié, de forme cylindrique, tronconique, bitronconique, en "tonneau" ou autre forme de révolution, et une paire de ferrures fixées respectivement aux extrémités du support, est utilisé par exemple, comme support d'appareillage et de conducteurs, comme enveloppe d'appareillage et de traversées.

En raison de leur degré de résistance supérieure et de leur poids inférieur, ce type d'isolateur remplace progressivement les isolateurs traditionnels fabriqués en porcelaine.

En exploitation, un tel isolateur est soumis à des contraintes mécaniques très importantes induites en particulier par les efforts statiques (charges permanentes) et dynamiques (court-circuit, vent, séisme, etc...).

Le but de l'invention est de proposer un procédé permettant d'obtenir un assemblage entre le support stratifié et chaque ferrure qui présente les caractéristiques requises de tenue mécanique et d'étanchéité, en particulier une tenue sous un couple de flexion atteignant 30000Nm et sous une pression interne du gaz diélectrique de 2MPa (20 bar) et un taux de fuite inférieur à 1/100 du volume intérieur par an.

Un autre but de l'invention est de proposer un tel procédé d'assemblage qui est facile à mettre en oeuvre et dont certaines étapes peuvent être réalisées en parallèle de façon à réduire, le plus possible, le temps de fabrication de l'isolateur.

A cet effet, l'invention a pour objet un procédé d'assemblage d'un support stratifié avec une ferrure pour la fabrication d'un isolateur électrique, dans lequel la ferrure a une bague qui est fixée par frettage et collage sur une portée complémentaire située à une extrémité du support. Le support et la ferrure sont préparés de manière que le diamètre de la bague soit légèrement plus petit que le diamètre de la portée. La ferrure est chauffée pour dilater le diamètre de la bague de façon suffisante pour qu'il devienne légèrement plus grand que le diamètre de la portée de façon à pouvoir insérer la bague sur la portée et fixer la ferrure sur le support par frettage et collage.

L'invention est décrite en détail ci-dessous en référence à la figure unique qui montre, en coupe partielle, un isolateur électrique.

La structure principale de l'isolateur électrique comprend un support stratifié 1 isolant en matériau composite, ici un tube creux tronconique, fabriqué par exemple par un enroulement de fibres ou fils minéraux ou organiques, comme les fibres de verre, agglomérées par une résine synthétique durcissable comprenant la résine époxyde.

Bien entendu, le support peut présenter d'autres formes de révolution et/ou être plein pour former un barreau ou un jonc.

Deux ferrures respectivement 2 et 3, en un alliage métallique (aluminium, fonte, acier, etc...), sont fixées aux extrémités du support sur des portées 12 et 13 par frettage et collage.

Une isolation 4, fabriquée en un matériau élastomère comme du silicone, revêt la surface extérieure du support 1 et ainsi qu'une partie de la surface extérieure des ferrures comme visible sur la figure. Cette isolation sert à augmenter la ligne de fuite de l'isolateur électrique et à renforcer l'étanchéité de l'enveloppe.

Selon l'invention, avant de fixer chaque ferrure 2 et 3 sur le support 1 de la façon indiquée ci-dessous, on prépare, par usinage, la bague de chaque ferrure et chaque portée aux extrémités du support de façon que le diamètre de chaque bague soit légèrement plus petit que le diamètre de la portée qui reçoit cette bague. Un serrage de quelques dixièmes de millimètres, de l'ordre de 0,4mm, convient pour des supports ayant un diamètre extérieur compris entre 100 et 300 millimètres. Il est entendu que les tolérances d'usinage des bagues et des portées doivent être définies pour obtenir une contrainte mécanique de frettage qui reste dans les limites de l'élasticité des matériaux constituant le support et les ferrures.

Les ferrures sont ensuite placées en étuve pour être chauffées à environ 160°C pendant quelques heures. Sous l'effet de cette contrainte thermique, la bague de chaque ferrure est dilatée de sorte que son diamètre devient légèrement plus grand que le diamètre de la portée sur laquelle est montée la bague.

Pendant cette opération de chauffage des ferrures, le support stratifié 1 est monté sur un tour équipé d'un moyen de centrage adapté, comme une lunette, qui sert à la mise en place et à l'insertion, suivant l'axe longitudinal du support, de chaque ferrure sur chaque extrémité du support.

Quelques minutes avant de retirer les ferrures de l'étuve, on recouvre d'une couche de colle, par exemple une colle de type epoxy, la surface extérieure des portées.

A noter que des stries de révolution (annulaires) sont usinées sur la surface de chaque bague pour créer des joints de colle au moment de l'assemblage de manière à assurer l'étanchéité de celui-ci. Une épaisseur de strie de l'ordre de quelques dixièmes de millimètres convient bien pour assurer l'étanchéité.

Après que chaque ferrure soit fixée à une extrémité du support, on obtient un insert qui est mis dans l'étuve pour le séchage de la colle. L'insert est ensuite recouvert de l'isolation 4.

A noter que l'opération d'insertion de chaque ferrure sur une extrémité du support doit être réalisée très rapidement, en fait en moins de 5 minutes, car la bague de chaque ferrure à tendance à se rétracter très vite à la température ambiante d'environ 20°C. Mais du fait que le support stratifié 1 est déjà placé dans une position facilitant l'insertion des ferrures, ce délai est largement suffisant pour effectuer correctement l'opération sans que des outils sophistiqués soient nécessaires.

## Revendications

1. Un procédé d'assemblage d'un support en matériau stratifié (1) avec une ferrure (2,3) pour la fabrication d'un isolateur électrique, caractérisé en ce que la ferrure a une bague (20) qui est fixée sur une portée (12,13) complémentaire située à une extrémité du support, le support et la ferrure étant préparés de manière que le diamètre de la bague soit légèrement plus petit que le diamètre de la portée et la ferrure est chauffée pour dilater le diamètre de la bague de façon suffisante pour qu'il devienne légèrement plus grand que celui de ladite portée de façon à pouvoir insérer la bague sur la portée et fixer la ferrure sur le support par frettage et collage.

2. Le procédé selon la revendication 1, dans lequel des stries de révolution sont usinées sur la surface de la bague afin de créer des joints de colle.

## Patentansprüche

1. Verfahren zum Zusammenbau eines Trägers (1) aus Schichtmaterial mit einer Armatur (2, 3) zur Herstellung eines elektrischen Isolators, dadurch gekennzeichnet, daß die Armatur einen Ring (20) besitzt, der auf einer komplementären Auflagefläche (12, 13) an einem Ende des Trägers befestigt wird, wobei der Träger und die Armatur so vorbereitet werden, daß der Durchmesser des Rings geringfügig kleiner als der Durchmesser der Auflagefläche wird, und daß die Armatur erwärmt wird, um den Durchmesser des Rings so stark aufzuweiten, daß er etwas größer wird als der der Auflagefläche und der Ring auf diese Auflagefläche aufgesetzt werden kann, sodaß die Armatur auf dem Träger durch Schrumpfen und Kleben befestigt wird.

2. Verfahren nach Anspruch 1, bei dem Riefen in Umfangsrichtung in die Oberfläche des Rings eingeschnitten werden, um Dichtungsringe aus Klebstoff zu bilden.

## Claims

1. A method for assembling a support made of laminated material (1) having a metal fitting (2, 3) for the purpose of producing an electrical insulator, characterised in that the metal fitting has a ring (20) which is fixed on a complementary bearing surface (12, 13) located at one end of the support, the support and the metal fitting being prepared in such a way that the diameter of the ring is slightly smaller than the diameter of the bearing surface, and the metal fitting is heated in order to expand the diameter of the ring to a sufficient extent so that it becomes slightly larger than that of said bearing surface so that it is possible to install the ring on the bearing surface and fix the metal fitting on the support by means of shrinkage and adhesion.

2. The method according to claim 1, wherein grooves generated by rotation are machined on the surface of the ring so as to create adhered joints.
